# EUROPÄISCHE PATENTSCHRIFT

(11) **EP 2 220 382 B1**
(45) Veröffentlichungstag und Bekanntmachung des Hinweises auf die Patenterteilung: **12.10.2011**
(21) Anmeldenummer: 08862685.8
(22) Anmeldetag: 26.11.2008
(51) Int. Cl.: F15B 15/10

(54) **ELEKTROPNEUMATISCHE STEUERVORRICHTUNG MIT EINEM STEUERSCHIEBER, DER EINEN INNERHALB EINER MAGNETSPULE ANGEORDNETEN MAGNETABSCHNITT AUFWEIST**
ELECTROPNEUMATIC CONTROL DEVICE COMPRISING A DISTRIBUTING REGULATOR HAVING A MAGNET SECTION ARRANGED INSIDE A MAGNET COIL
DISPOSITIF DE COMMANDE ELECTROPNEUMATIQUE COMPRENANT UN TIROIR DE COMMANDE QUI PRESENTE UNE SECTION MAGNETIQUE DISPOSEE A L'INTERIEUR D'UNE BOBINE MAGNETIQUE

(30) Priorität: 14.12.2007 DE 102007060225
(43) Veröffentlichungstag der Anmeldung: 25.08.2010
(73) Patentinhaber: Robert Bosch GmbH, 70442 Stuttgart (DE)
(72) Erfinder: BAEUERLE, Michael, 71735 Eberdingen (DE); HOEFFKEN, Dirk, 71334 Waiblingen (DE)
(86) Internationale Anmeldenummer: PCT/EP2008/066221
(87) Internationale Veröffentlichungsnummer: WO 2009/077298

(56) Entgegenhaltungen:
- DE-A1-102006 028 015
- US-A- 3 319 733
- US-A- 3 727 517

## Beschreibung

### Stand der Technik

Die Erfindung betrifft eine elektropneumatische Steuervorrichtung mit einem Stellglied, das mit einer Membran verbunden ist, mittels der ein Druckraum für einen vom Umgebungsdruck abweichenden Arbeitsdruck ausgebildet ist, wobei das Stellglied von einem Steuerschieber zum Verschließen oder Öffnen von Fluidleitungsöffnungen im Stellglied und einer Magnetspule umgeben ist.

Aus dem Stand der Technik, etwa der noch nicht veröffentlichten deutschen Patentanmeldung DE 10 2006 028 015.6 mit Anmeldetag vom 19.06.2006 sind pneumatische Stellantriebe mit integrierter elektropneumatischer Positionsregelung bekannt. Die noch nicht veröffentlichte deutsche Patentanmeldung offenbart einen elektropneumatischen Steller, der ein zweiteiliges Stellglied aufweist. Das Stellglied umfasst ein erstes Membranstangenteil und ein zweites Membranstangenteil. Die beiden Membranstangenteile sind mit einem zweiteiligen Regelschieber verbunden. Der Regelschieber ist von einer Magnetspule umgeben.

Das erste Membranstangenteil ist ferner mit einer Membran verbunden. Die Membran teilt einen Druckraum in zwei unterschiedliche Bereiche. Dabei steht der erste Bereich der zwei Bereiche über einer Bohrung im ersten Membranstangenteil mit einem Belüftungskanal in Verbindung. Der Belüftungskanal ragt durch das erste Membranstangenteil bis in das Innere eines Steuerschiebers. Der Steuerschieber umgibt nicht nur das erste Membranstangenteil, sondern auch das zweite Membranstangenteil. Über Überströmöffnungen und einen Kanal, in dem ein erstes Ventil angeordnet ist, ist der Belüftungskanal in Kontakt bringbar mit dem zweiten Bereich. Das zweite Membranstangenteil weist einen Entlüftungskanal auf, der einerseits mit einer Unterdruckseite in Verbindung steht und andererseits über einen weiteren Kanal, der über ein zweites Ventil verschließbar ist, und über die bereits bekannten Überströmöffnungen mit dem zweiten Bereich verbunden ist, in Verbindung steht.

Die noch nicht veröffentlichte deutsche Patentanmeldung offenbart somit ein schwingfähiges Feder-Massesystem. Durch äußere oder innere Anregung, z. B. durch Schwingbeschleunigung entstehen erhebliche Schwingungsamplituden der zwei Membranstangenteile, die die Funktion erheblich stören können oder gar zum Versagen führen können. Um dies zu vermeiden, wird im Stand der Technik entweder die Eigenfrequenz möglichst weit aus dem Anregungsspektrum herausgelegt oder es werden Dämpfungsmaßnahmen realisiert. Es wird dabei eine möglichst hohe Eigenfrequenz angestrebt, indem die Massen, welche bewegt werden, möglichst gering gehalten werden. Es wird dann die Federsteifigkeit besonders hoch gewählt.

Die aus dem Stand der Technik bekannte und noch nicht veröffentlichte Patentanmeldung versucht allerdings eine Dämpfung über eine pneumatische Regelung zu erreichen.

Beide Lösungsmöglichkeiten weisen bisher jedoch diverse Nachteile auf.

Die Erhöhung der Federsteifigkeit wird mit dem Nachteil begleitet, dass die Betätigungskräfte dann höher werden, was ungewünscht ist. Auch hat das Reduzieren der Massen geometrische Grenzen und findet in der Materialauswahl physikalische Restriktionen. Bekannt ist, dass bei einem elektromagnetischen Steuerschieber, welcher im Kräftegleichgewicht zwischen der Kraft einer Steuerfeder und der Magnetkraft einer Spule zu stehen hat, in Folge der zwingend notwendigen magnetischen Eigenschaft, kein Leichtmetall möglich ist, weswegen die Masse des Feder-Massesystems nicht willkürlich über einen gewissen Wert hinaus reduziert werden kann.

Aus dem Stand der Technik bekannte elektropneumatische Steuervorrichtungen weisen oft den Nachteil auf, dass keine effiziente schwingungstechnische Beruhigung des Streuerschiebers erreicht wird. Für eine optimale Regelung mittels einer elektropneumatischen Steuervorrichtung darf im anregungsrelevanten Frequenzbereich keine unzulässig hohe Schwingungsamplitude am Steuerschieber auftreten. Dies ist selbst dann notwendig, wenn Schwingungsbeschleunigungen von bis zu 20 g erwartet werden. Die Schwingungsamplitude ist selbst dann auf wenige zehntel Millimeter limitiert, um einerseits den Luftverbrauch durch ständiges Be- und Entlüften zu minimieren, den Schwingungsverschleiß zu reduzieren und das Stellglied nicht unnötig anzuregen. Als typisches Stellglied wird im Stand der Technik eine Membranstange verwendet.

### Offenbarung der Erfindung

Es ist die Aufgabe der vorliegenden Erfindung, die Nachteile aus dem Stand der Technik zu vermeiden und der Allgemeinheit eine effiziente elektropneumatische Steuervorrichtung zur Verfügung zu stellen.

Diese Aufgabe wird erfindungsgemäß mit einer elektropneumatischen Steuervorrichtung nach Anspruch 1 erreicht. Dadurch, dass der Steuerschieber einen Magnetabschnitt zum direkten Dämpfen der Bewegung des Steuerschiebers und indirektem Dämpfen der Bewegung des Stellgliedes und/oder Bestimmen der Lage des Steuergliedes aufweist, wobei der Magnetabschnitt innerhalb der Magnetspule angeordnet ist, wird eine Verringerung der Herstellkosten dadurch erreicht, dass bei Bewegung des Steuerschiebers, und damit auch des Magnetabschnittes, gezielt Wirbelströme in der Magnetspule induziert werden, welche die Bewegung des Steuerschiebers bremsen. Auch wird dadurch der Luftverbrauch vermindert. Durch Bremsung des Magnetabschnittes wird somit auch der Steuerschieber gebremst, was dazu führt, dass unerwünschte Schwingungen gedämpft werden. Durch Registrierung des Effektes der magnetischen Induktion, wenn der Magnetabschnitt innerhalb der Magnetspule befindlich ist, lässt sich auch eine dezidierte Lagerückmeldung erhalten. Auf diese Weise wird ein Dämpfen unerwünschter Schwingungen in der elektropneumatischen Steuervorrichtung wirkungsvoll erreicht. Als Nebeneffekt stellt sich vorteilhaft heraus, dass keine Erhöhung der Steifigkeit einer Steuerfeder notwendig ist, was eine Erhöhung der Magnetkraft nach sich ziehen würde. Dadurch müsste eine größere Spule mit höherer Windungszahl und dickerem Kupferquerschnitt verwendet werden, was jedoch die Packaging-Kosten erheblich in die Höhe treiben würde. Dies wird in der vorliegenden Erfindung vermieden.

Im Folgenden werden vorteilhafte Ausführungsformen näher beschrieben, die in den Unteransprüchen auch beansprucht sind.

Es ist bspw. von besonderem Vorteil, wenn ein Schließwiderstand parallel zu der Magnetspule in einem Dämpfungs- und/oder Lagebestimmungsschaltkreis angeordnet ist. Mittels des Schließwiderstandes lassen sich die induzierten Wirbelströme stark verlustbehaftet abführen. Der Steuerschieber wird dadurch effizient gebremst. Ferner lässt sich über den Dämpfungs- und Lagebestimmungsschaltkreis, bei entsprechender Auslesung, nicht nur das Dämpfen unerwünschter Schwingungen erreichen, sondern auch die Lage des Magnetabschnittes des Steuerschiebers bzgl. der Magnetspule in Erfahrung bringen, was nützlich für eine genaue Regelung des durch die elektropneumatische Steuervorrichtung gesteuerten Maschinenbauteils ist.

Um eine besonders kostengünstige und robuste Realisierung der Anbindung des Magnetabschnittes an den Steuerschieber zu erreichen, ist es von Vorteil, wenn der Magnetabschnitt als Dauermagnet ausgebildet ist, der über einen Steg mit dem Steuerschieber verbunden ist. Durch Ausbildung des Magnetabschnittes als Dauermagnet, ist es auch nicht notwendig, den Magnetabschnitt während des Betriebes immer wieder zu magnetisieren. Etwaige Schleifkontaktstellen können somit vermieden werden. Eine einfache Bauweise ist die Folge.

Wenn der Schließwiderstand als Teil der den Steuerschieber umgebenden Magnetspule ausgebildet ist, so lässt sich der Dämpfungs- und Lagebestimmungsschaltkreis weiter vereinfachen.

Zum Ermöglichen einer elektrischen Betätigung des Stellgliedes ist es von Vorteil, wenn zusätzlich zu der den Steuerschieber umgebenden Magnetspule, die als Sekundärspule ausgebildet ist, eine Primärspule zum Bewegen des Steuerschiebers in unmittelbarer Nähe des Steuerschiebers angeordnet ist. Wird die Primärspule angrenzend an die Sekundärspule in einer weiteren Schaltung angeordnet, so lässt sich bauraumeffizient die elektropneumatische Steuervorrichtung realisieren.

So ist es von besonderem Vorteil, wenn die Primärspule separat von der Sekundärspule ausgebildet ist und in einer von dem Dämpfungs- und Lagebestimmungsschaltkreis getrennten Schaltung angeordnet ist. Dadurch wird vermieden, dass in einem Dämpfungsund Lagebestimmungsschaltkreis unterschiedliche ausfallmögliche Aktivierungsmittel eingebaut werden. Die Ausfallsicherheit in einem solchen Ausführungsbeispiel wird somit erhöht. Um den Widerstand dabei so zu dimensionieren, dass gerade eine ausreichende Dämpfung erreicht wird, ohne dass die Verstellzeit zu sehr leidet, ist es in einem weiteren Ausführungsbeispiel von Vorteil, wenn der Schließwiderstand wertmäßig in Abhängigkeit der Induktivität und der Feldstärke des Dauermagneten zur Beschränkung der Bewegung des Steuerschiebers im Bereich von vorzugsweise 0,1 mm bis 0,2 mm festgelegt ist.

Um den Schließwiderstand auf elektronischem Weg in einem Steuergerät, wie etwa einem Motorsteuergerät, variabel nachzubilden, so dass eine betriebspunktabhängige Dämpfung ermöglicht wird, ist es in einem weiteren Ausführungsbeispiel von Vorteil, wenn eine Transistor-Endstufe enthalten ist, die eine betriebspunktabhängige Dämpfung des Steuerschiebers hervorruft. Dadurch kann während einer Sollwertänderung die Dämpfung praktisch komplett entfallen und während einer Stationärphase die Dämpfung zugeschaltet werden. Dies ist etwa beim Anfahren eines Turboladers von großem Vorteil. Auch lässt sich somit eine stufenlos variable Dämpfung als Funktion eines Sollwertgradienten mit besonders wenig Aufwand realisieren.

Wenn die Transistor-Endstufe in einem Motor-Steuergerät angeordnet ist, so lässt sich in einem besonders häufig vorkommenden Anwendungsbereich eine effiziente Schwingungsdämpfung erreichen.

### Kurze Beschreibung der Zeichnungen

Anhand der Zeichnung wird die Erfindung nachstehend eingehender beschrieben. Es zeigt:
- Figur 1: eine schematische Darstellung einer ersten Ausführungsvariante einer elektro- pneumatischen Steuervorrichtung, bei der ein Teil des Steuerschiebers magne- tisch ausgebildet ist und einen Magnetabschnitt bildet,
- Figur 2: eine schematische Detaildarstellung des Bereichs des Steuerschiebers inner- halb eines Magnetabschnittes, wobei der Magnetabschnitt in einem Dämpfungs- und Lagebestimmungsschaltkreis eingebunden ist und ein Schließwiderstand parallel zur Magnetspule geschalten ist, und

- Figur 3: eine schematische Detaildarstellung einer zweiten Ausführungsvariante, in der neben einer Primärspule, die für den Hub des Steuerschiebers zuständig ist, eine Sekundärspule zuständig ist und der Magnetabschnitt mittels eines Steges an den Steuerschieber angebunden ist und in Wechselbeziehung mit der Se- kundärspule steht.

### Ausführungsformen der Erfindung

In Figur 1 ist eine elektropneumatische Steuervorrichtung 1 dargestellt. Die Steuervorrichtung weist ein Stellglied 2 auf. Das Stellglied 2 ist mittelbar an einer Membran 3 angebracht. Die Membran 3 kann als Roll-Membran ausgebildet sein und mittels eines Verbindungskolbens 4 an dem Stellglied 2 angebracht sein. An dem Stellglied 2 ist eine Steuerstange 7 angebracht. In einem Arbeitsraum liegt ein vom Umgebungsdruck unterschiedlicher oder gleicher Druck vor. Dabei ist der Druck fallweise auch niedriger.

Ein erster Bereich in dem Umgebungsdruck wirkt, wird durch eine am Gehäuse 8 anliegende Schutzhaube 9 und die Membran 3 gebildet. Der Arbeitsraum wird durch unter anderem die Membran 3 und das Gehäuse 8 gebildet und ist durch die Membran 3 und das Gehäuse 8 von dem ersten Bereich getrennt.

Der Verbindungskolben 4 ist mittels Sicherungsringen 10 auf dem Stellglied 2 festgelegt. Das Stellglied 2 ist relativ zu dem Gehäuse 8 und der Schutzhaube 9 auf zwei Gleitlagern 11 gelagert, bewegbar. Zwischen dem Stellglied 2 und dem Verbindungskolben 4 sind Dichtungen 12 vorgesehen.

Die Schutzhaube 9 ist an einer Bördelung 13 mit dem Gehäuse 8 verbunden. An dieser Stelle ist auch ein Ende der Membran 3 befestigt. Die Rückstellung des Verbindungskolbens 4 und der Membran 3 wird über eine Arbeitsfeder 14 erreicht. Dabei befindet sich die Arbeitsfeder 14 zwischen dem Verbindungskolben 4 und einem Stützring 15, der in einem mit dem Gehäuse 8 verbundenen Magnetkörper 16 in Verbindung steht. Auf dem Stellglied 2 ist ein Steuerschieber 17 verschiebbar angeordnet. Im Stellglied 2 sind Fluidleitungen 18 angeordnet. Die Fluidleitungen 18 enden in Fluidleitungsöffnungen 19. An einem ersten Ende 20 des Stellgliedes 2 befindet sich eine Belüftungsöffnung 21. Die Belüftungsöffnung 21 steht mit einem Luftfilter/Schalldämpfer 22 in Kontakt.

Das Stellglied 2 weist auch ein dem ersten Ende 20 gegenüberliegendes zweites Ende 23 auf. An diesem zweiten Ende 23 liegt ein Unterdruckanschluss vor, über den die Fluidleitung 18 mit einem Unterdruckbereich verbunden ist. Die Fluidleitung 18 ist durch einen Stopfen 24 unterbrochen. Beidseitig des Stopfens 24 befinden sich zwei Fluidleitungsöffnungen 19. Im Bereich dieser beiden Fluidleitungsöffnungen 19 ist der Steuerschieber 17 bewegbar angeordnet und weist zwei Durchgangsöffnungen 25 auf. Abwechselnd ist jeweils eine Durchgangsöffnung fluchtend über eine der beidseitig des Stopfens 24 befindlichen Fluidleitungsöffnungen bewegbar. Dies wird durch Anregung mittels einer Magnetspule 26 erreicht.

Die Magnetspule 26 ist innerhalb des Gehäuses 8 und zwischen dem Magnetkörper 16 und einem Magnetjoch 27 angeordnet. Der Steuerschieber 17 ist dabei zwischen zwei Anschlägen 28 bewegbar. Auf einer Seite des Steuerschiebers 17 ist eine Steuerfeder 29 angeordnet. Aus Dichtigkeitsgründen ist auf der Seite eines Unterdruckanschlusses, relativ vom rechten Gleitlager 11 aus gesehen, eine Dichtung mittels eines O-Rings 30 realisiert.

Bei entsprechender Bestromung der Magnetspule 26 bewegt sich der Steuerschieber auf dem Stellglied 2 entweder nach links oder rechts, was zu einer Belüftung oder Entlüftung der Fluidleitungen 18 durch die in Überlappung bringbaren Fluidleitungsöffnungen 19 und Durchgangsöffnungen 25 erreicht wird.

In der vorliegenden Erfindung ist ein Teil des Steuerschiebers 17 magnetisiert ausgestaltet. Dieser leicht magnetisch ausgestaltete Abschnitt wird als Magnetabschnitt 31 in Figur 1 gekennzeichnet. Es ist auch möglich, dass der Magnetabschnitt 31 den gesamten Steuerschieber 17 umfasst. Dies ist in Figur 2 dargestellt.

In den Figuren 2 und 3 werden für die selben Elemente die selben Bezugszeichen verwendet.

Aus Figur 2 ist gut erkennbar, dass die Magnetspule 26 in einem Dämpfungs- und Lagebestimmungsschaltkreis 32 angeordnet ist. Parallel zu der Magnetspule 26 ist dabei ein Schließwiderstand 33 angeordnet. Durch die magnetische Ausgestaltung des Magnetabschnittes 31 des Steuerschiebers 17, werden Wirbelströme in dem Dämpfungsund Lagebestimmungsschaltkreis 32 hervorgerufen. Dies erfolgt aufgrund der Verwendung der Magnetspule 26. Damit die gezielt hervorgerufenen Wirbelströme, eine Bewegung des Steuerschiebers 17 dämpfend abbauen, wird der Schließwiderstand 33 in den Dämpfungs- und Lagebestimmungsschaltkreis 32 eingebracht. Je schneller der Steuerschieber 17 in die Magnetspule 26 eintaucht, desto höher ist die hervorgerufene Spannung im Dämpfungs- und Lagebestimmungsschaltkreis 32. Je tiefer der Magnetabschnitt 31 in die Magnetspule 36 eintaucht, desto mehr verändert sich die Induktivität, wodurch die Lage bestimmt wird. Die Festlegung der Lage des Magnetabschnittes 31 lässt Rückschlüsse auf die Lage des Steuerschiebers 17 zu. Durch den gezielten Abbau der Wirbelströme lässt sich ein Dämpfen von Schwingungen, die auf die Steuerschieber 17 wirken, erreichen.

Eine zweite Ausführungsform ist in Figur 3 dargestellt und unterscheidet sich vor allem darin, dass die Magnetspule 26 als Primärspule 34 ausgebildet ist. Die Primärspule 34 ist zuständig für das Hervorrufen der Bewegung des Steuerschiebers 17. Der Steuerschieber 17 weist einen Steg 35 auf, der die Verbindung zu dem als Dauermagnet 36 ausgebildeten Magnetabschnitt 31 sicherstellt. Der Dauermagnet 36 und der Steg 35 sind integrale Bestandteile des Steuerschiebers 17. Es ist jedoch auch möglich, dass diese drei Elemente einzeln hergesellt sind und miteinander auf herkömmliche Weise verbunden werden. Dabei bieten sich Klemm-, Schraub- und Klebeverbindungen an.

Es ist auch möglich, dass der unterhalb der Primärspule 34 befindliche Abschnitt und der innerhalb einer Sekundärspule angeordnete Magnetabschnitt 31 aus ferromagnetischem Material hergestellt ist, wohingegen der Steg 35 aus Leichtmetall geformt ist. Als Dauermagnet 36 wird ein herkömmlicher Permanentmagnet verstanden. Die Sekundärspule 37 ist in einen Dämpfungs- und Lagebestimmungsschaltkreis 32 eingebunden. In diesem Dämpfungs- und Lagebestimmungsschaltkreis 32 ist auch der Schließwiderstand 33 parallel zu der Sekundärspule 37 geschalten.

## Patentansprüche

1. Elektropneumatische Steuervorrichtung (1) mit einem Stellglied (2), das mit einer Membran (3) verbunden ist, mittels der ein Druckraum für einen vom Umgebungsdruck abweichenden Arbeitsdruck ausgebildet ist, wobei das Stellglied (2) von einem Steuerschieber (17) zum Verschließen oder Öffnen von Fluidleitungsöffnungen (19) im Stellglied (2) und einer Magnetspule (26) umgeben ist, **dadurch gekennzeichnet, dass** der Steuerschieber (17) einen Magnetabschnitt (31) zum direkten Dämpfen der Bewegung des Steuerschiebers (17) und indirektem Dämpfen der Bewegung des Stellgliedes (2) und/oder Bestimmen der Lage des Stellgliedes (2) aufweist, wobei der Magnetabschnitt (31) innerhalb der Magnetspule (26) angeordnet ist.

2. Elektropneumatische Steuervorrichtung (1) nach Anspruch 1, wobei ein Schließwiderstand (33) parallel zu der Magnetspule (26) in einem Dämpfungs- und/oder Lagebestimmungsschaltkreis (32) angeordnet ist.

3. Elektropneumatische Steuervorrichtung (1) nach Anspruch 1 oder 2, wobei der Magnetabschnitt (31) als Dauermagnet (36) ausgebildet ist, der über einen Steg (35) mit dem Steuerschieber (17) verbunden ist.

4. Elektropneumatische Steuervorrichtung (1) nach einem der Ansprüche 1 bis 3, wobei der Schließwiderstand (33) als Teil der den Steuerschieber (17) umgebenden Magnetspule (26) ausgebildet ist.

5. Elektropneumatische Steuervorrichtung (1) nach einem der Ansprüche 1 bis 4, wobei zusätzlich zu der den Steuerschieber (17) umgebenden Magnetspule (26), die als Sekundärspule (37) ausgebildet ist, eine Primärspule (34) zum Bewegen des Steuerschiebers (17) in unmittelbarer Nähe des Steuerschiebers (17) angeordnet ist.

6. Elektropneumatische Steuervorrichtung (1) nach Anspruch 5, wobei die Primärspule (34) separat von der Sekundärspule (37) ausgebildet ist und in einem von den Dämpfungs- und Lagebestimmungsschaltkreis (32) getrennten Schaltkreis angeordnet ist.

7. Elektropneumatische Steuervorrichtung (1) nach einem der Ansprüche 3 bis 6, wobei der Schließwiderstand (33) wertmäßig in Abhängigkeit der Induktivität und der Feldstärke des Dauermagneten zur Beschränkung der Bewegung des Steuerschiebers (17) im Bereich von vorzugsweise 0,1 mm bis 0,2 mm festgelegt ist.

8. Elektropneumatische Steuervorrichtung (1) nach Anspruch 1, wobei eine eine betriebspunktabhängige Dämpfung des Steuerschiebers (17) hervorrufende Transistor-Endstufe enthalten ist.

9. Elektropneumatische Steuervorrichtung (1) nach Anspruch 8, wobei die Transistor-Endstufe in einem Motor-Steuergerät angeordnet ist.

## Claims

1. Electropneumatic control device (1) having an actuating element (2) which is connected to a diaphragm (3) which serves to form a pressure chamber for a working pressure which differs from the ambient pressure, the actuating element (2) being surrounded by a control slide (17) for closing or opening fluid line openings (19) in the actuating element (2), and by a magnet coil (26), **characterized in that** the control slide (17) has a magnet section (31) for directly damping the movement of the control slide (17) and for indirectly damping the movement of the actuating element (2) and/or for determining the position of the actuating element (2), the magnet section (31) being arranged within the magnet coil (26).

2. Electropneumatic control device (1) according to Claim 1, a closing resistor (33) being arranged parallel to the magnet coil (26) in a damping and/or position determining circuit (32).

3. Electropneumatic control device (1) according to Claim 1 or 2, the magnet section (31) being designed as a permanent magnet (36) which is connected to the control slide (17) via a web (35).

4. Electropneumatic control device (1) according to one of Claims 1 to 3, the closing resistor (33) being formed as part of the magnet coil (26) which surrounds the control slide (17).

5. Electropneumatic control device (1) according to one of Claims 1 to 4, wherein in addition to the magnet coil (26) which surrounds the control slide (17) and which is designed as a secondary coil (37), a primary coil (34) for moving the control slide (17) is arranged in the direct vicinity of the control slide (17).

6. Electropneumatic control device (1) according to Claim 5, the primary coil (34) being formed separately from the secondary coil (37) and being arranged in a separate circuit from the damping and position determining circuit (32).

7. Electropneumatic control device (1) according to one of Claims 3 to 6, the closing resistor (33) being configured in terms of value as a function of the inductivity and the field strength of the permanent magnet so as to restrict the movement of the control slide (17) in the range from preferably 0.1 mm to 0.2 mm.

8. Electropneumatic control device (1) according to Claim 1, comprising a transistor output stage which generates operating-point-dependent damping of the control slide (17).

9. Electropneumatic control device (1) according to Claim 8, the transistor output stage being arranged in an engine control unit.

## Revendications

1. Dispositif de commande électropneumatique (1) comprenant un actionneur (2) qui est relié avec une membrane (3) au moyen de laquelle est formée une chambre de pression pour une pression de travail différente de la pression environnante, l'actionneur (2) étant entouré par un curseur de commande (17) pour fermer ou ouvrir des ouvertures de conduite de fluide (19) dans l'actionneur (2) et par une bobine magnétique (26), **caractérisé en ce que** le curseur de commande (17) présente une section magnétique (31) pour l'amortissement direct du mouvement du curseur de commande (17) et l'amortissement indirect du mouvement de l'actionneur (2) et/ou la détermination de la position de l'actionneur (2), la section magnétique (31) étant disposée à l'intérieur de la bobine magnétique (26).

2. Dispositif de commande électropneumatique (1) selon la revendication 1, dans lequel une résistance de fermeture (33) est disposée parallèlement à la bobine magnétique (26) dans un circuit de détermination de l'amortissement et/ou de la position (32).

3. Dispositif de commande électropneumatique (1) selon la revendication 1 ou 2, dans lequel la section magnétique (31) est réalisée sous la forme d'un aimant permanent (36) qui est relié avec le curseur de commande (17) par le biais d'un montant (35).

4. Dispositif de commande électropneumatique (1) selon l'une des revendications 1 à 3, dans lequel la résistance de fermeture (33) est réalisée sous la forme d'une partie de la bobine magnétique (26) qui entoure le curseur de commande (17).

5. Dispositif de commande électropneumatique (1) selon l'une des revendications 1 à 4, dans lequel une bobine primaire (34) destinée à déplacer le curseur de commande (17) est disposée à proximité immédiate du curseur de commande (17) en plus de la bobine magnétique (26) qui entoure le curseur de commande (17), laquelle est réalisée sous la forme d'une bobine secondaire (37).

6. Dispositif de commande électropneumatique (1) selon la revendication 5, dans lequel la bobine primaire (34) est réalisée séparément de la bobine secondaire (37) et est disposée dans un circuit séparé du circuit de détermination de l'amortissement et/ou de la position (32).

7. Dispositif de commande électropneumatique (1) selon l'une des revendications 3 à 6, dans lequel la valeur de la résistance de fermeture (33) est déterminée en fonction de l'inductance et de l'intensité du champ de l'aimant permanent en vue de limiter le mouvement du curseur de commande (17) de préférence dans la plage de 0,1 mm à 0,2 mm.

8. Dispositif de commande électropneumatique (1) selon la revendication 1, dans lequel est inclus un étage final à transistor qui provoque un amortissement dépendant du point de fonctionnement du curseur de commande (17).

9. Dispositif de commande électropneumatique (1) selon la revendication 8, dans lequel l'étage final à transistor est disposé dans un contrôleur de moteur.
